# EUROPÄISCHE PATENTSCHRIFT

(11) **EP 0 751 721 B1**
(45) Veröffentlichungstag und Bekanntmachung des Hinweises auf die Patenterteilung: **27.05.1998**
(21) Anmeldenummer: 95928854.9
(22) Anmeldetag: 21.03.1995
(51) Int. Cl.: A42B 3/12, A42B 3/28

(54) **SCHUTZHELM**
PROTECTIVE HELMET
CASQUE DE PROTECTION

(30) Priorität: 22.03.1994 DE 4409839
(43) Veröffentlichungstag der Anmeldung: 08.01.1997
(73) Patentinhaber: Hassler, Andreas, 83101 Rohrdorf (DE)
(72) Erfinder: Huber, Walter, 86399 Bobingen (DE); Hassler, Andreas, 83101 Rohrdorf (DE)
(74) Vertreter: Böck, Bernhard, Dipl.-Ing.
(86) Internationale Anmeldenummer: EP9501056
(87) Internationale Veröffentlichungsnummer: WO9525446

(56) Entgegenhaltungen:
- EP-A- 0 393 238
- WO-A-90/04932
- WO-A-93/01732
- AT-A- 336 295
- DE-A- 3 530 396
- GB-A- 1 378 494
- GB-A- 2 134 771
- US-A- 2 618 780
- US-A- 3 761 959
- US-A- 3 829 900
- US-A- 5 259 071

## Beschreibung

Die vorliegende Erfindung betrifft einen Schutzhelm, insbesondere für Motorradfahrer oder dergleichen, gemäß dem Oberbegriff des Anspruchs 1.

Schutzhelme der vorstehend genannten Art kommen in vielen, teilweise sehr unterschiedlichen Gebieten zum Einsatz und werden sowohl im Bereich des Arbeitsschutzes als auch im Freizeit- und Sportbereich als schützende Kopfbedeckung eingesetzt. Dabei kommen den wesentlichen Komponenten eines Schutzhelms, nämlich der in der Regel als Außenschale ausgebildeten Außenhülle und der Auskleidung, unabhängig vom Einsatzgebiet besondere, einander ergänzende Funktionen zu. Die Außenschale wird in der Regel relativ biegesteif ausgeführt und dient als äußere schützende Umhüllung der Auskleidung sowie zur möglichst gleichmäßigen, flächigen Einleitung von Aufprallstößen in die Auskleidung. Die Auskleidung selbst dient im wesentlichen zur Aufnahme und zum Abbau von Stoßenergie, bevor diese den Kopf des Helmträgers erreicht. Im Vergleich zur relativ biegesteifen Außenschale ist daher die Schalenauskleidung in der Regel relativ biegeweich und elastisch sowie dämpfend ausgeführt

Aus der GB-A-1 378 494, die den dem Gegenstand der Anmeldung am nächsten kommenden Stand der Technik wiedergibt ist ein Schutzhelm der vorgenannten Art bekannt, der mit einer als Außenschale ausgebildeten Außenhülle und einer in der Außenhülle aufgenommenen Auskleidung versehen ist. Die Auskleidung ist kissenartig, in einzelne Kissensegmente unterteilt ausgebildet, wobei die Kissensegmente mit elastischen Füllkörpern gefüllt sind.

Abgesehen von den besonderen Materialeigenschaften, die die Außenschale und die Schalenauskleidung eines Schutzhelms aufweisen, ist für die mit einem Schutzhelm erreichbare Schutzwirkung der Sitz des Helms auf dem Kopf des Helmträgers entscheidend. Die beste Schutzwirkung wird bei einem möglichst dicht anliegenden Sitz des Schutzhelms bzw. der Auskleidung erzielt. Dieser möglichst enge Sitz des Schutzhelms steht bei den bekannten Schutzhelmen in einem direkten Gegensatz zum Tragekomfort. Aufgrund der unterschiedlichen Schädelgeometrien der Helmträger ist bei einem in einer Standardgröße hergestellten Helm ein enganliegender Sitz häufig nur durch ein entsprechend festes Spannen eines Helmkinnriemens möglich. Hierdurch wird dann zwar in vielen Bereichen ein enganliegender Kontakt zwischen der Schalenauskleidung und dem Kopf des Helmträgers erzielt. Dies jedoch zu dem Preis, daß insbesondere bei längerem Tragen des Schutzhelms unangenehme Druckstellen spürbar werden, oder daß es aufgrund des erhöhten Drucks zu Kopfschmerzen beim Helmträger kommt. Neben der Beeinträchtigung des Tragekomforts wirkt sich dies bei Motorradfahrern negativ auf die Fahrsicherheit aus.

Der vorliegenden Erfindung liegt daher die Aufgabe zugrunde, einen Schutzhelm mit einer Auskleidung zu schaffen, der die bislang unverträglich erscheinenden Eigenschaften aufweist, sowohl einen enganliegenden Sitz als auch einen hohen Tragkomfort zu ermöglichen.

Diese Aufgabe wird durch einen Schutzhelm mit den Merkmalen des Anspruches 1 gelöst.

Der erfindungsgemäße Schutzhelm ist mit einer Auskleidung versehen, die zumindest in Teilbereichen ein evakuierbares, in einzelne Segmente unterteiltes Kissen aufweist, das mit elastischen Füllkörpern gefüllt ist.

Im belüfteten Zustand des Kissens sind die elastischen Füllkörper leicht gegeneinander verschiebbar und ermöglichen somit die Ausbildung eines sehr weichen, in seiner Form leicht veränderbaren Kissens. In diesem Zustand des Kissens ist es daher besonders leicht möglich, einen Schutzhelm, der mit einer derartigen Kissenauskleidung versehen ist über den Kopf zu stülpen oder von diesem abzunehmen. Hierbei paßt sich das Kissen bzw. die Kissenfüllung der individuellen Schädelgeometrie des Helmträgers besonders gut an und liegt daher mit der Kissenoberfläche an der gesamten, durch das Kissen überdeckten Schädelfläche im wesentlichen gleichmäßig an. Durch eine nachfolgende Evakuierung des Kissens wird der angepaßte Kissensitz quasi eingefroren, wodurch zum einen der enganliegende und doch bequeme Sitz für den Helmträger erhalten bleibt, zum anderen durch die aufgrund der Evakuierung nunmehr dicht aneinander anliegende Anordnung der Füllkörper die Verformbarkeit des Kissens auf die elastischen Nachgiebigkeiten der Füllkörper reduziert ist. Im evakuierten Zustand weist das Kissen daher die für eine Stoßabsorption erwünschten, guten Dämpfungseigenschaften auf.

Da durch eine Belüftung des Kissens jederzeit die vorstehend beschriebene weiche und besonders leicht verformbare Ausgestaltung des Kissens wiederhergestellt werden kann, die ein leichtes nahezu kraftloses Abnehmen des Schutzhelms vom Kopf des Helmträgers ermöglicht, erfüllt der erfindungsgemäße Schutzhelm auch in besonderem Maße die insbesondere bei Motorradhelmen bestehende Anforderung, daß der Schutzhelm nach einem Unfall, also etwa bei Bewußtlosigkeit des Helmträgers, leicht abgenommen können werden muß.

Der erfindungsgemäße Schutzhelm bietet jedoch darüber hinaus auch völlig neue Möglichkeiten bei der Schutzhelmkonfektionierung, da aufgrund der leichten Anpaßbarkeit der Helmauskleidung mehrere Konfektionsgrößen mit ein und derselben Auskleidung abgedeckt werden können.

In einer bevorzugten Ausführungsform bilden die Kissensegmente einzeln oder im vakuumdichten Verbund miteinander Kisseneinheiten, die jeweils eine Evakuierungseinrichtung aufweisen. Diese. vorteilhafte Ausgestaltung ermöglicht eine nahezu beliebig feine Aufteilung der Auskleidung in einzelne Evakuierungszonen, was sich etwa dann als vorteilhaft erweisen kann, wenn eine als Außenhülle verwendete Helmschale mehrteilig ausgebildet ist. Hierbei können dann die einzelnen Evakuierungszonen den einzelnen Schalenkomponenten zugeordnet werden.

Bei einem besonders bevorzugten Ausführungsbeispiel ist die Evakuierungseinrichtung mit einem an der Außenhülle angeordneten Ventil und einer diesem zugeordneten, außen an der Außenhülle angeordneten, etwa als Saugbalg ausgebildeten Vakuumpumpe versehen. Diese Ausgestaltung ermöglicht es dem Helmträger auf besonders vorteilhafte Art und Weise jederzeit die Evakuierung oder Belüftung des Kissens selbst durchzuführen, ohne die hierzu notwendigen Einrichtungen separat mitführen zu müssen.

Eine weitere vorteilhafte Möglichkeit der Ausbildung der Evakuierungseinrichtung besteht darin, in einer Kissenwandung ein Rückschlagventil vorzusehen, und die Kisseneinheit, die wie vorstehend ausgeführt aus einem einzelnen Kissensegment oder einem Verbund von Kissensegmenten gebildet sein kann, mit einer Flächendruckeinrichtung zum Entlüften der Kisseneinheit durch das Rückschlagventil zu versehen.

Diese Ausbildung der Evakuierungseinrichtung ermöglicht es beispielsweise zur Evakuierung des Kissens einen Kinnriemen zu nutzen, der mit einer auf der äußeren Kissenwandung angeordneten Druckauflage verbunden ist, so daß die Evakuierung und die damit einhergehende Ausbildung der Formstabilität des Kissens beim Anlegen und Festziehen des Kinnriemens erfolgt. Somit ist im Vergleich zu konventionellen Schutzhelmen zur Evakuierung des Kissens keine zusätzliche, vom Helmträger durchzuführende Maßnahme notwendig.

Die Evakuierungseinrichtung kann auch aus einer zumindest teilweise luftporösen Kissenwandung bestehen, die eine Entlüftung durch die Kissenwandung bei Druck von außen, etwa dann, wenn der Helm aufgesetzt wird, ermöglicht. Solange der Druck bestehen bleibt, also solange, wie der Helm aufgesetzt bleibt, dauert der entlüftete Zustand des Kissens an. Nach Abnahme des Helms wird das Kissen dann wieder allmählich belüftet.

Als vorteilhaft erweist es sich auch, wenn das Kissen Inselbereiche oder Ausnehmungen, vorzugsweise in den die Ohrmuscheln des Helmträgers abdeckenden Bereichen der Außenhülle, aufweist. Hierdurch werden zum einen besonders druckempfindliche Bereiche am Kopf des Helmträgers ausgespart. Zum anderen bleibt die schalldämmende Wirkung des Kissens durch die Ausnehmungen oder Inselbereiche ohne Einfluß auf das Hörvermögen des Helmträgers, so daß auch hierdurch ein Beitrag zur Verkehrssicherheit erbracht wird.

Besonders vorteilhaft ist es, wenn die Segmente durch Stege voneinander abgeteilt sind, die zumindest teilweise durch vakuumdicht aneinanderliegende Bereiche der Kissenwandungen ausgebildet sind. Derartige Stege können bei aus thermoplastischem Material gebildeten Kissenwandungen beispielsweise aus Abschweißungen bestehen. Die beispielsweise so gebildeten Stege machen gesonderte Einrichtungen zur Ausbildung der Abtrennungen überflüssig.

Eine Verbindung der Kissensegmente miteinander kann durch luftdurchlässige Zwischenbereiche in den Stegen oder auch durch Luftkanal- oder Luftleitungsverbindungen oder über eine zentrale Luftleitung erfolgen.

Die Kissenwandungen können mit einer äußeren, der Helmaußenschale zugewandten und/oder einer inneren, dem Kopf des Helmträgers zugewandten Decklage versehen sein, die unterschiedliche Materialien und/oder unterschiedliche Materialoberflächen aufweisen können. Hierdurch ist es möglich, die Decklagen als Funktionslagen auszubilden, die jeweils besondere, ihrer Anordnung entsprechende Eigenschaften aufweisen.

So kann etwa die äußere Decklage mit einer HaftbeSchichtung versehen sein, die ein unerwünschtes Gleiten der Helmaußenschale auf der äußeren Decklage verhindert. Je nach Art der Ausbildung der Haftbeschichtung kann diese sogar gesonderte Verbindungseinrichtungen zwischen der Decklage und der Helmaußenschale überflüssig machen.

Als vorteilhaft erweist es sich auch, wenn die innere Decklage als Klimasystem mit mindestens zwei Schichten aus unterschiedlichen Materialien ausgebildet ist. Eine dem Kopf des Helmträgers zugewandte Außenschicht kann aus einem luft- und feuchtedurchlässigen synthetischen Material und eine zwischen der Außenschicht und der Auskleidung angeordnete Zwischenschicht aus einem saugfähigen Material, etwa einem Vlies oder einer Baumwolllage, bestehen.

Insbesondere bei einer Ausbildung als Klimasystem ist es besonders vorteilhaft, wenn die innere Decklage auswechselbar an der Auskleidung angebracht ist.

Hinsichtlich des Tragekomforts des Schutzhelms erweist es sich ebenfalls als besonders angenehm, wenn die Stege oder Inselbereiche des Kissens mit Belüftungsöffnungen versehen sind, die zum einen einen Hitzestau im Kopfbreich vermeiden, zum anderen für eine ausreichende Feuchtigkeitsabfuhr sorgen.

Außer mit Kissensegmenten kann die Auskleidung mit elastischen Polsterbereichen, etwa im Bereich der hinteren Helmunterkante, versehen sein, die aus Luftpolsterungen oder etwa auch aus Polstereinlagen, wie Schaumstoffeinlagen, bestehen können und für eine weitere Erhöhung des Tragekomforts sorgen. Nachfolgend wird eine bevorzugte Ausführungsform eines erfindungsgemäßen Schutzhelms anhand der Zeichnung näher erläutert. Es zeigen:
- **Figur 1**: einen Schutzhelm mit geschnitten dargestellter Helmschale und darin aufgenommener Auskleidung;
- **Figur 2**: eine Teilschnittdarstellung der als Vakuumkissen ausgebildeten Auskleidung.

**Figur 1** zeigt einen Schutzhelm 10, der zur besseren Erläuterung mit geschnittener Helmaußenschale 11 und auf den Kopf eines Helmträgers aufgesetzt dargestellt ist. Bei dem hier dargestellten Ausführungsbeispiel des Schutzhelms handelt es sich um einen Jethelm für Motorradfahrer. Ebensogut könnte dieser Helm jedoch auch als Halbschalenhelm oder Integralhelm ausgeführt sein. Auch sind insbesondere in Bezug auf die Ausbildung der Helmaußenschale leichtere Ausführungsformen denkbar wie sie etwa von Fahrradfahrern verwendet werden.

Unabhängig von der Ausgestaltung der Helmaußenschale 11 ist in jedem Fall eine Auskleidung 12 vorgesehen, die bei diesem Ausführungsbeispiel insgesamt als ein zusammenhängendes Vakuumkissen ausgebildet ist mit einzelnen Kissensegmenten, von denen aufgrund der Darstellung des Schutzhelms 10 in **Fig. 1** in Seitenansicht nur die Kissensegmente 13, 14, 15 und 16 sichtbar sind. Weitere, entsprechend angeordnete Kissensegmente sind auf der hier nicht dargestellten Gegenseite des Kopfes angeordnet.

Die einzelnen Kissensegmente 13, 14, 15 und 16 sind durch Stege 18, 19, 20, 21 vakuumdicht voneinander abgeteilt und bilden zusammen eine Kisseneinheit mit einer gemeinsamen, ein Rückschlagventil 31 und einen Saugbalg 32 aufweisenden Evakuierungseinrichtung.

Bei dem hier dargestellten Ausführungsbeispiel sind die Stege 18, 19, 20, 21 umlaufend um die Kissensegmente 13, 14, 15, 16 ausgebildet. Genausogut ist es jedoch auch möglich, daß die Stege nur bereichsweise Abtrennungen zwischen den einzelnen Kissensegmenten darstellen und in den übrigen Bereichen die Segmente ineinander übergehend ausgebildet sind.

Bei der hier dargestellten Auskleidung sind die Kissensegmente strahlenförmig auf dem Kopf des Helmträgers angeordnet und laufen in einem Scheitelbereich 22 zusammen. Im Scheitelbereich 22 ist in der Auskleidung 12 eine tonsurförmige Ausnehmung 23 vorgesehen, in der Luftleitungen 24, 25, 26, 27 angeordnet sind, die von den scheitelseitigen Endbereichen der Kissensegmente 13, 14, 15 und 16 ausgehen und in ein gemeinsames Anschlußstück 28 münden. Vom Anschlußstück 28 ausgehend verläuft eine Sammelleitung 29 zwischen den beiden am Hinterkopf des Helmträgers angeordneten Kissensegmenten, von denen in der in **Fig. 1** dargestellten Ansicht nur das eine Kissensegment 16 dargestellt ist, und mündet in das im Bereich eines hinteren Helmunterrands 30 in der Helmaußenschale 11 angeordnete Rückschlagventil 31. Das Rückschlagventil 31 überdeckend ist außenseitig auf der Helmaußenschale 11 der Saugbalg 32 mit einer Entlüftungsöffnung 33 vorgesehen. Zur Belüftung der Kissensegmente 13, 14, 15 und 16 ist das hier nicht im Detail dargestellte Rückschlagventil 31 mit einer nicht dargestellten Belüftungseinrichtung versehen.

Zur Belüftung sind die Stege 18, 19, 20 und 21 in Teilbereichen oder vollständig mit Perforationen 42 versehen, die einen Luftaustausch zwischen der äußeren Umgebung und der Kopfoberfläche ermöglichen. Hierzu trägt auch entscheidend die tonsurförmige Ausnehmung 23 im Scheitelbreich 22 bei.

Bei dem hier dargestellten Ausführungsbeispiel ist das Kissensegment 15 mit einer weiteren Ausnehmung 34 versehen, die zur Aufnahme einer Ohrmuschel 35 dient. Statt einer Ausnehmung kann im Ohrmuschelbereich auch ein hier nicht näher dargestellter Inselbreich des Kissensegmentes 15 vorgesehen sein, der ähnlich wie ein Steg aus aneinanderliegenden Bereichen von Kissenwandungen 36, 37 **(Fig. 2)** gebildet und mit Perforationen versehen sein kann, jedoch abweichend von diesem eine flächige Ausdehung aufweist, die den Ohrmuschelbereich überdeckt.

**Fig. 2** zeigt eine Querschnittdarstellung des Kissensegments 15 in einem Bereich zwischen den Stegen 19 und 20. Aus dieser Darstellung wird der Aufbau der Auskleidung 12 insgesamt deutlich. Die Auskleidung 12 weist zwei Kissenwandungen, die äußere Kissenwandung 36 und die innere Kissenwandung 37 auf, die zur Ausbildung der Kissensegmente, von denen hier das Kissensegment 15 beispielhaft dargestellt ist, durch Stege 19, 20 verbunden sind, die hier durch bereichweises Verschweißen oder bereichsweise Wärmeversiegelung der Kissenwandungen 36 und 37 miteinander ausgebildet sind. Das Kissensegment 15 sowie die anderen Kissensegmente sind mit elastischen Füllkörpern 38 gefüllt, die im belüfteten Zustand des Kissensegments 15 frei gegeneinander bewegbar sind, wodurch eine weiche und wenig elastische Ausbildung der Kissensegmente geschaffen wird.

Außen auf den hier aus einem thermoplastischen Kunststoff gebildeten Kissenwandungen 36 und 37 sind Funktionsdecklagen 39 und 40 aufgebracht. Die äußere Funktionsdecklage 39 besteht aus einem strapazierfähigem Material, das außen mit einer Gummihaftbeschichtung 41 versehen ist und somit für einen guten Halt der Auskleidung 12 in der Helmaußenschale 11 sorgt. Die innere Funktionsdecklage 40 ist als ein Klimasystem mit einer äußeren Synthetikschicht 43 und einer saugfähigen Zwischenschicht 44 aus einem Vlies versehen und sorgt somit für ein angenehmes Tragegefühl beim Helmträger.

Wie bereits vorstehend erwähnt, befinden sich die einzelnen Kissensegmente der Auskleidung 12 im Ausgangszustand, also beim Aufsetzen des Schutzhelms 10, in einem belüfteten Zustand, so daß der Schutzhelm 10 ohne größere Wiederstände einfach auf den Kopf des Helmträgers aufgesetzt werden kann. Befindet sich der Schutzhelm 10 in der für den Helmträger angenehmen Sitzposition werden die Kissensegmente der Auskleidung 12 durch wiederholtes Drücken des Saugbalgs 32 entlüftet, wodurch sich die innere Funktionsdecklage 40 in ihrer Kontur der Schädelkontur des Helmträgers eng anliegend anpaßt. Auf Grund der dadurch großflächig ausgebildeten Kontaktbereiche zwischen der Auskleidung 12 und dem Kopf des Helmträgers ist bereits ein relativ geringer Druck der Auskleidung auf den Kopf des Helmträgers ausreichend, um einen exakten, im wesentlichen unverrückbaren Sitz des Schutzhelms 10 auf dem Kopf sicherzustellen.

Wegen des entlüfteten Zustands der einzelnen Kissensegmente liegen die Füllkörper 38 nunmehr dicht aneinander an und sind nicht mehr relativ zueinander bewegbar. Hierdurch wird die vormals weiche, unelastische Ausbildung der Auskleidung 12 durch ein relativ unnachgiebige, elastisch dämpfende Ausbildung ersetzt, wobei die elastisch dämpfenden Eigenschaften im wesentlichen durch die Materialeigenschaften der Füllkörper 38 vorgegeben sind. Bei dem hier dargestellten Ausführungsbeispiel bestehen die Füllkörper 38 aus Styroporkugeln; können jedoch auch aus anderen geeigneten, elastischen Kunststoffen bestehen.

Zum Abnehmen des Schutzhelms 10 können die Kissensegmente der Auskleidung 12 durch Betätigung der Belüftungseinrichtung belüftet werden, so daß die weiche, nachgiebige Ausbildung der Auskleidung 12 wiederhergestellt ist, und der Schutzhelm leichter abgenommen werden kann.

Bei dem in **Fig. 1** dargestellten Schutzhelm ist die Außenhülle durch eine relativ steif ausgebildete Außenschale gebildet. Es ist jedoch auch denkbar, auf eine derartige Außenschale zu verzichten, so daß in besonders leichten Ausführungen des Schutzhelms die Außenhülle auch durch die strapazierfähige äußere Funktionsdecklage 39 gebildet sein kann.

## Patentansprüche

1. Schutzhelm, insbesondere für Motorradfahrer oder dergleichen, mit einer insbesondere als Außenschale ausgebildeten Außenhülle und einer in der Außenhülle aufgenommenen, diese zumindest bereichsweise auskleidenden Auskleidung, die zumindest in Teilbereichen ein in einzelne Kissensegmente unterteiltes Kissen aufweist, das mit elastischen Füllkörpern gefüllt ist,
dadurch **gekennzeichnet,**
daß das Kissen evakuierbar ist

2. Schutzhelm nach Anspruch 1,
dadurch **gekennzeichnet,**
daß die Kissensegmente (13, 14, 15, 16) einzeln oder im vakuumdichten Verbund Kisseneinheiten bilden, die jeweils eine Evakuierungseinrichtung (31, 32) aufweisen.

3. Schutzhelm nach Anspruch 2,
dadurch **gekennzeichnet,**
daß die Evakuierungseinrichtung ein vorzugsweise an der Außenhülle (11) angeordnetes Rückschlagventil (31) aufweist, das mit einer außen an der Außenhülle (11) angeordneten Vakuumpumpe (32) verbunden ist.

4. Schutzhelm nach Anspruch 2,
dadurch **gekennzeichnet,**
die Evakuierungseinrichtung aus einer zumindest teilweise luftporösen Kissenwandung gebildet ist, derart, daß bei Druckbeaufschlagung von außen im Kissen vorhandene Luft nach außen gepreßt wird.

5. Schutzhelm nach Anspruch 2,
dadurch **gekennzeichnet,**
daß die Evakuierungseinrichtung ein in der Kissenwandung (36, 37) vorgesehenes Rückschlagventil (31) aufweist und die Kisseneinheit mit einer Flächendruckeinrichtung zum Entlüften der Kisseneinheit durch das Rückschlagventil (31) versehen ist.

6. Schutzhelm nach Anspruch 5,
**dadurch gekennzeichnet,**
daß die Flächendruckeinrichtung eine auf der äußeren Kissenwandung (36) angeordnete Druckauflage aufweist, die durch einen Kinnriemen mit Druck beaufschlagbar ist.

7. Schutzhelm nach einem oder mehreren der vorangehenden Ansprüche,
**dadurch gekennzeichnet,**
daß die Auskleidung (12) Inselbereiche oder Ausnehmungen (23, 34), vorzugsweise in den die Ohrmuscheln des Helmträgers abdeckenden Bereichen der Helmaußenschale (11), aufweist.

8. Schutzhelm nach einem oder mehreren der vorangehenden Ansprüche,
**dadurch gekennzeichnet,**
daß die Kissensegmente (13, 14, 15, 16) durch Stege (18, 19, 20, 21) voneinander abgeteilt sind, die zumindest teilweise durch vakuumdicht anliegende Bereiche der Kissenwandungen (36, 37) gebildet sind.

9. Schutzhelm nach einem oder mehreren der vorangehenden Ansprüche,
**dadurch gekennzeichnet,**
daß eine äußere, der Helmaußenschale (11) zugewandte Funktionsdecklage (39) und/oder eine innere, dem Kopf des Helmträgers zugewandte Funktionsdecklage (40) der Auskleidung (12) vorgesehen ist bzw. sind, die vorzugsweise unterschiedliche Materialien und/oder Materialoberflächen aufweisen.

10. Schutzhelm nach Anspruch 9,
**dadurch gekennzeichnet,**
daß die äußere Funktionsdecklage (39) eine Haftbeschichtung aufweist.

11. Schutzhelm nach Anspruch 9,
**dadurch gekennzeichnet,**
daß die innere Funktionsdecklage (40) aus mindestens zwei Schichten unterschiedlichen Materials zur Ausbildung eines Klimasystems besteht, wobei eine dem Kopf des Helmträgers zugewandte Außenschicht vorzugsweise ein luft- und feuchtedurchlässiges Synthetikmaterial und eine zwischen der Außenschicht und der Auskleidung vorgesehene Zwischenschicht vorzugsweise ein saugfahiges Material, wie ein Vlies, aufweist.

12. Schutzhelm nach einem oder mehreren der vorangehenden Ansprüche,
**dadurch gekennzeichnet,**
daß die Stege (18, 19, 20, 21) oder Inselbreiche der Auskleidung (12) mit Belüftungsöffnungen (42) versehen sind.

13. Schutzhelm nach einem oder mehreren der vorangehenden Ansprüche,
**dadurch gekennzeichnet,**
daß die Auskleidung (12) elastische Polsterbereiche aufweist, die vorzugsweise als Luftpolster oder Schaumstoffpolster ausgebildet sind.

## Claims

1. Protective helmet, in particular, for motorcycle riders or the like, with an outer cover which is specifically designed as a outer shell, and a lining which is seated inside the outer cover and lines it at least in some regions, and which, in at least partial areas, exhibits padding which is divided into individual padding segments and which is filled with flexible packing,
characterized by the fact
that the padding can be evacuated.

2. Protective helmet in accordance with Claim 1,
characterized by the fact
that the padding segments (13, 14, 15, 16), individually or in a vacuum-tight composite, form padding units, each of which exhibits one evacuation device (31, 32).

3. Protective helmet in accordance with Claim 2,
characterized by the fact
that the evacuation device exhibits, preferably located at the outer cover (11), a check valve (31) which is connected with a vacuum pump (32) which is located externally on the outer cover (11).

4. Protective helmet in accordance with Claim 2,
characterized by the fact
that the evacuation device is formed by padding walls which are, at least in part, porous to air, in such a way that when impinged upon by pressure from the outside, the air present in the padding is pressed out.

5. Protective helmet in accordance with Claim 2,
characterized by the fact
that the evacuation device has a reflux valve (31) provided in the cushion wall (36, 37) and the cushion unit is equipped with a surface pressure device to deaerate the cushion unit via the reflux valve (31).

6. Protective helmet in accordance with Claim 5,
characterized in that,
the surface pressure device has a pressure support attached to the external cushion wall (36) that can be pressurized via a chin strap.

7. Protective helmet in accordance one or more of the preceding Claims,
characterized in that,
the lining (12) has island areas or free spaces (23, 34), preferably in the areas of the helmet's outer shell (11) that cover the external ears of the helmet wearer.

8. Protective helmet in accordance with one or more of the preceding Claims,
characterized in that,
the cushion segments (13, 14, 15, 16) are divided off from one another via bridges (18, 19, 20, 21) that at least to some extent are formed by vacuum-tight adjacent areas of the cushion walls (36, 37).

9. Protective helmet in accordance with one or more of the preceding Claims,
characterized in that,
an outer functional liner (39) facing the helmet's outer shell (11) and/or an inner functional liner (40) of the lining (12) facing the head of the helmet wearer is/are provided which preferably have different materials and/or material surfaces.

10. Protective helmet in accordance with Claim 9,
characterized in that,
the outer functional liner (39) has an adhesive coating.

11. Protective helmet in accordance with Claim 9,
characterized in that,
the inner functional liner (40) consists of at least two layers of different materials to form a climate system, whereby a outer layer facing the head of the helmet wearer preferably has a synthetic material with air permeability and moisture permeability and an intermediate layer provided between the outer layer and the lining preferably has an absorbent material such as fleece.

12. Protective helmet in accordance with one or more of the preceding Claims,
characterized in that,
the bridges (18, 19, 20, 21) or the island areas of the lining (12) are equipped with ventilation openings (42).

13. Protective helmet in accordance with one or more of the preceding Claims,
characterized in that,
the lining (12) has elastic areas of padding that are preferably formed as air padding or cellular padding.

## Revendications

1. Casque de protection, notamment pour motocyclistes ou analogues, avec une enveloppe extérieure réalisée notamment sous forme de coque extérieure et un garnissage reçu dans la coque extérieure et garnissant au moins des zones de cette dernière, lequel garnissage présente, au moins dans des régions partielles, un coussin divisé en segments individuels de coussin, qui est rempli de corps de remplissage élastiques,
**caractérisé** en ce que le coussin peut être évavué.

2. Casque de protection selon la revendication 1, **caractérisé** en ce que les segments de coussin (13, 14, 15, 16) constituent, individuellement ou en liaison étanche au vide, des unités de coussin qui présentent chacune un dispositif d'évacuation (31, 32).

3. Casque de protection selon la revendication 2, **caractérisé** en ce que le dispositif d'évacuation présente un clapet antiretour (31) disposé de préférence sur l'enveloppe extérieure (11), qui est relié à une pompe à vide (32) disposée extérieurement sur l'enveloppe extérieure (11).

4. Casque de protection selon la revendication 2, **caractérisé** en ce que le dispositif d'évacuation consiste en une paroi de coussin au moins partiellement perméable à l'air, de telle sorte que lors d'une sollicitation en pression de l'extérieur, l'air présent dans le coussin est refoulé vers l'extérieur.

5. Casque de protection selon la revendication 2, **caractérisé** en ce que le dispositif d'évacuation présente un clapet antiretour (31) prévu dans la paroi du coussin (36, 37), et l'unité de coussin est pourvue d'un dispositif de pression de surface pour évacuer l'air de l'unité de coussin par le clapet antiretour (31).

6. Casque de protection selon la revendication 5, **caractérisé** en ce que le dispositif de pression de surface présente un support de pression disposé sur la paroi extérieure (36) du coussin, qui peut être sollicité en pression par une mentonnière.

7. Casque de protection selon une ou plusieurs des revendications précédentes, **caractérisé** en ce que le garnissage (12) présente des régions en îlots ou des évidements (23, 24), de préférence dans les régions de l'enveloppe extérieure (11) du casque qui recouvrent les pavillons auriculaires de l'utilisateur du casque.

8. Casque de protection selon une ou plusieurs des revendications précédentes, **caractérisé** en ce que les segments de coussin (13, 14, 15, 16) sont séparés les uns des autres par des nervures (18, 19, 20, 21), qui sont formées au moins partiellement par des régions des parois du coussin (36, 37) qui s'appliquent en étanchéité au vide.

9. Casque de protection selon une ou plusieurs des revendications précédentes, **caractérisé** en ce qu'il est prévu une couche fonctionnelle de recouvrement extérieure (39) du garnissage (12), tournée vers l'enveloppe extérieure (11) du casque, et/ou une couche fonctionnelle de recouvrement intérieure (40) du garnissage (12), tournée vers la tête de l'utilisateur du casque, couches qui présentent de préférence des matériaux différents et/ou des surfaces de matériau différentes.

10. Casque de protection selon la revendication 9, **caractérisé** en ce que la couche fonctionnelle de recouvrement extérieure (39) présente un revêtement adhésif.

11. Casque de protection selon la revendication 9, **caractérisé** en ce que la couche fonctionnelle de recouvrement intérieure (40) est constituée d'au moins deux couches de matériaux différents afin de former un système de conditionnement d'air, une couche extérieure, tournée vers la tête de l'utilisateur du casque, présentant de préférence un matériau synthétique perméable à l'air et à l'humidité, et une couche intermédiaire, prévue entre la couche extérieure et le garnissage, présentant un matériau absorbant tel qu'un non-tissé.

12. Casque de protection selon une ou plusieurs des revendications précédentes, **caractérisé** en ce que les nervures (18, 19, 20, 21) ou les régions en îlots du garnissage (12) sont pourvues d'ouvertures d'aération.

13. Casque de protection selon une ou plusieurs des revendications précédentes, **caractérisé** en ce que le garnissage (12) présente des régions de rembourrage élastiques, qui sont de préférence réalisées sous la forme de rembourrages d'air ou de rembourrages de mousse.
